# FASCICULE DE BREVET EUROPEEN

(11) **EP 0 907 552 B1**
(45) Date de publication et mention de la délivrance du brevet: **18.09.2002**
(21) Numéro de dépôt: 98922874.7
(22) Date de dépôt: 27.04.1998
(51) Int. Cl.: B63B 25/00, B63B 1/12

(54) **NAVIRE PORTE-CONTENEURS AUTONOME**
AUTONOMES CONTAINERSCHIFF
AUTONOMOUS CONTAINER SHIP

(30) Priorité: 29.04.1997 FR 9705250
(43) Date de publication de la demande: 14.04.1999
(73) Titulaire: ETAT FRANCAIS représenté par le Délégué Général pour l'Armement, F-00460 Armées (FR)
(72) Inventeur: LELAN, Jean-Yves, F-56270 Ploemeur (FR); DE SMIRNOFF, Olivier, F-56290 Port Louis (FR); PERSON, Daniel, F-44220 Coueron (FR); FOURNIER, Christian, Gilles, F-92130 Issy-les-Moulineux (FR)
(86) Numéro de dépôt international: FR9800840
(87) Numéro de publication internationale: WO98049052

(56) Documents cités:
- EP-A- 0 497 748
- EP-A- 0 703 139
- BE-A- 811 668
- BE-A- 811 669
- BE-A- 811 670
- FR-A- 2 133 290
- FR-A- 2 579 951
- US-A- 3 591 023
- US-A- 4 043 285

## Description

L'invention concerne un navire porte-conteneurs autonome permettant d'assurer le transport de conteneurs des ports importants équipés de moyens de chargement et de déchargement à des petits ports dépourvus de tels équipements.

Plus particulièrement, l'invention concerne une gamme de petits et moyens navires permettant d'assurer le transport de marchandises de petits ports en petits ports au moyen de conteneurs.

Cette gamme est composée de navires permettant de transporter un nombre maximum de conteneurs égal à deux, quatre, dix, vingt, trente, cinquante, cent.

Une caractéristique principale du navire est son entière autonomie offrant la possibilité de charger ou/et décharger des conteneurs dans un port non équipé de moyens de manutention et ayant une profondeur d'eau faible, inférieure à 4 mètres.

Le transport de marchandises constitue, en effet, un des rouages majeurs de notre économie de marché.

La globalisation des échanges internationaux, le développement des politiques de "juste à temps", la demande de réactivité toujours plus forte, tendent à accroître en permanence les transports terrestres, à développer des infrastructures routières coûteuses et nuisibles à l'environnement.

La gamme de navires selon l'invention est née de cette analyse avec le souci de développer une complémentarité entre le transport routier et le transport maritimo-fluvial.

Il s'agit d'assurer, à partir des ports de premier ou de deuxième rang, des liaisons maritimes pour desservir la multitude de ports d'irrigation, peu ou pas exploités en matière de transport de marchandises.

La finalité est la prise en charge par les transporteurs routiers des conteneurs à partir de ces ports pour distribution locale, afin d'optimiser les distances terrestres de livraison.

Un des objectifs de la présente invention est de mettre au service du transporteur routier une infrastructure mobile "autoroute maritimo-fluviale" complémentaire à celle dont il dispose sur le réseau routier.

Un deuxième objectif est de renforcer la réactivité du transport maritimo-routier en acheminant des petites quantités avec des fréquences importantes.

Un troisième objectif est d'assurer un service fluvio-maritime avec une autonomie de manoeuvre importante, un trajet quai à quai optimisé et des systèmes de déchargement/chargement adaptés à ces contraintes. Cet objectif implique de pouvoir transporter une charge utile importante par rapport au déplacement du navire.

Un quatrième objectif est d'assurer le transport dans des conditions de service et de coûts au kilomètre comparables à ceux de la route.

Il existe de nombreux navires porte-conteneurs d'une capacité d'emport de conteneurs importante et avec un tirant d'eau élevé, tels que ceux décrits dans Jane's Intermodal Transportation, pages 315,338 et 341. Parmi ces navires porte-conteneurs de grande capacité, on peut citer l'ALIANCA BRASIL, d'une capacité de 2200 conteneurs, d'une vitesse de 20,4 noeuds, d'une longueur de 200,23 m et d'un tirant d'eau de 12,02 m.Un des plus petits de ces navires porte-conteneurs est le HERA, d'une capacité de 198 conteneurs, d'une vitesse de 12,5 noeuds, d'une longueur de 88 m et d'un tirant d'eau de 4,6 m.

Ces porte-conteneurs déchargent généralement dans des terminaux portuaires équipés d'importants moyens de manutention. Les ports pouvant recevoir les porte-conteneurs existants sont peu nombreux et ne permettent pas d'assurer une livraison des marchandises proche de leur lieu d'utilisation.

Afin de répondre aux objectifs définis ci-dessus, l'invention a pour objet un navire porte-conteneurs autonome, du type comment décrit dans la revendication 1.

De plus, le navire selon l'invention permet de transporter une charge utile importante par rapport à son déplacement.Ce but est atteint grâce à des équipements assurant une énergie commune pour la propulsion et la manutention et des moyens de manutention servant à la fois sur le navire et à terre.

La gamme de navires selon l'invention comprend des navires pouvant transporter 2,4,10,20,30,50 et 100 conteneurs.

Les conteneurs sont de deux tailles:
- conteneurs de 20 pieds (6,058x2,438x2,591 mètres)
- conteneurs de 40 pieds (12,116x2,438x2,591 mètres).

Le tonnage de la gamme de navires selon l'invention est mentionné dans le tableau ci-dessous:

| | | | | | | | |
|---|---|---|---|---|---|---|---|
| Nombre de conteneurs | 2 | 4 | 10 | 20 | 30 | 50 | 100 |
| Longueur hors tout(m) | 25 | 35 | 48 | 65 | 74 | 88 | 111 |
| Tonnage(t) | 100 | 200 | 500 | 1000 | 1500 | 2500 | 5000 |

Ces navires sont conçus selon des principes architecturaux identiques. Leur construction peut donc être effectuée à partir de modules.

Ces principes peuvent être choisis pour la carène, pour la propulsion, pour la manutention des conteneurs, por l'équilibrage du navire.

La carène peut être de type monocoque.

Selon une variante de réalisation,elle peut être de type "beacher", c'est-à-dire du type de navire pouvant débarquer des charges sur une berge en pente douce ou sur une plage.

Selon un mode de réalisation préférentiel, elle peut être de type catamaran ou type mixte monocoque à l'avant et catamaran à l'arrière, ou encore de type à coque à tunnels.

La propulsion peut être assurée par diesel, ligne d'arbre et hélices.

Elle peut aussi être assurée par un gouvernail actif.

Selon une variante de réalisation, la propulsion est assurée par hydrojet.

Selon un autre mode de réalisation, la propulsion est assurée par pumpjet.

La propulsion peut encore être assurée par un dispositif connu sous la dénomination "voith" fabriqué par la Société VOITH-SCHNEIDER.

La propulsion peut aussi être assurée par un dispositif connu sous la dénomination "POD azimutaux" fabriqué par la Société SCHOTTEL.

Les moyens de propulsion peuvent être actionnés par moteur diesel, par moteur électrique ou par moteur discoïde.

La manutention des conteneurs peut être effectuée à l'aide d'une grue, d'un portique, d'un chariot-élévateur ou d'un chariot porte-conteneurs.

Les moyens d'équilibrage du navire peuvent être constitués par un système asservi de ballastage au moyen de pompes qui assure le déplacement d'eau dans le navire de ballast en ballast pour compenser la gîte ou l'assiette.

Les moyens d'équilibrage peuvent être constitués par un système de bouées gonflables; ces bouées gonflables peuvent être intégrées sur le côté du navire pour augmenter l'inertie de flottaison et limiter ainsi la gîte et l'assiette du navire lors des opérations de manutention.

Les moyens d'équilibrage peuvent encore être constitués par un système de transfert de masses solides. Une masse solide se déplace dans le navire pour compenser le déplacement de la masse des conteneurs lors des opérations de manutention.

Une combinaison de ces différentes caractéristiques permet d'obtenir un principe architectural pour la gamme de navires.

Par ailleurs, le navire doit pouvoir être construit pour un coût permettant aux investisseurs une alternative au transport routier.

Pour ce faire, les solutions technologiques conduisant à des solutions économiquement viables doivent présenter les caractéristiques ci-après.

Le navire doit permettre de transporter une charge utile importante par rapport à son déplacement.

Les équipements doivent être les plus polyvalents possible, ce qui implique une énergie commune pour la propulsion et la manutention, des moyens de manutention servant à la fois sur le navire et à terre, des moyens de propulsion assurant à la fois la vitesse de croisière du navire, la vitesse dans les estuaires et les ports et la manoeuvrabilité dans les ports, des moyens d'équilibrage du navire en mer servant à l'équilibrage du navire lors des opérations de manutention.

L'ensemble des navires selon l'invention possède une autonomie complète dans les domaines suivants:
- navigation :propulsion lente et rapide et moyens de navigation de haute mer,
- vie à bord :installations permettant à un équipage de 3 à 5 personnes de vivre pendant plusieurs jours sur le navire,
- manutention :moyens de manutention permettant au navire de charger et décharger des conteneurs dans des ports non équipés,
- équilibrage :un système d'équilibrage assure la stabilité transversale et l'assiette du navire en navigation et pendant les opérations de manutention des conteneurs.

Les dessins annexés représentent des exemples préférentiels de réalisation de l'invention.
La figure 1 représente une coupe longitudinale d'un navire selon l'invention de type monocoque équipé d'une grue.
La figure 2 représente une vue du dessus d'un navire selon l'invention de type "beacher" avec rampe de déchargement à l'avant.
La figure 3 est une coupe longitudinale d'un navire selon l'invention de type "beacher" équipé d'une rampe à l'arrière.
La figure 4 est un schéma latéral d'un navire selon l'invention de type "beacher" équipé d'une rampe à l'arrière.

La figure 1 illustre un navire selon l'invention comprenant:
- une carène 1 de type monocoque
- une grue 2
- des conteneurs 3
- un ensemble de propulsion avec des hélices 4.

Le navire représenté possède une carène de forme monocoque permettant une vitesse comprise entre 15 et 20 nds.

L'énergie nécessaire est fournie par diesel-alternateur.

Les moyens de propulsion sont constitués par diesel, lignes d'arbre et hélices 4.

Les opérations de chargement et de déchargement des conteneurs sont effectuées à l'aide d'une grue 2 montée à l'arrière du navire.

L'équilibrage du navire est assuré par ballastage. La gîte du navire est constamment contrôlée lors des opérations de manutention par un système de pompes.

Le navire représenté possède les caractéristiques suivantes:
- Longueur hors tout :65m
- Largeur :11m
- Déplacement pleine charge :1100t
- Tirant d'eau :4m
- Nombre de conteneurs :20
- Vitesse maximale :17-21nds.

La figure 2 est une vue du dessus du navire de la figure 1 où l'on voit la grue 2 montée à l'arrière.

La figure 3 illustre un navire selon l'invention comprenant:
- une carène plate dans les fonds 5 permettant un "beachage"
- un chariot-élévateur 6
- une rampe de déchargement à l'avant 7
- des conteneurs 3
- un ensemble de propulsion 4.

Le navire représenté possède une carène plate dans les fonds 5 permettant une vitesse de croisière entre 10 et 12 nds et un "beachage", c'est-à-dire un un accostage sur une berge en pente douce ou sur une plage.

Le "beachage" peut avoir lieu par l'avant avec propulsion à l'arrière.

Selon une variante, le "beachage" peut avoir lieu par l'arrière avec propulsion à l'avant.

L'énergie nécessaire est fournie par diesel-alternateur.

Les moyens de propulsion sont constitués par diesel, lignes d'arbre et hélices 4.

Les opérations de manutention sont effectuées à l'aide d'un chariot-élévateur 6 et le déchargement par une rampe 7 sur une plage ou une cale.

L'équilibrage du navire est assuré par ballastage.

Le navire représenté possède les caractéristiques suivantes:
- Longueur hors tout :50m
- Largeur :10m
- Déplacement pleine charge :900t
- Tirant d'eau :2,1m
- Nombre de conteneurs :20
- Vitesse maximale :10-12nds.

Une variante préférentielle consiste à charger et décharger les conteneurs par une rampe arrière, le navire ayant alors des moyens de propulsion sur l'avant avec une forme de carène plus profilée offrant ainsi de meilleures possibilités de navigation.

L'équilibrage de l'assiette du navire s'effectue à l'aide de ballasts remplis d'eau par des pompes.

La figure 4 illustre un navire selon l'invention comprenant:
- une carène plate dans les fonds 5 permettant un "beachage"
- un portique auto-moteur 8
- une rampe de chargement 9 à l'arrière des conteneurs 3
- un ensemble de propulsion par pumpjets non représenté.

Le navire représenté possède une carène plate 5 permettant un "beachage" et une vitesse de croisière compris entre

Le "beachage" peut avoir lieu par l'avant avec propulsion à l'arrière ou par l'arrière avec propulsion à l'avant.

L'énergie nécessaire est fournie par diesel-alternateur ou par diesel-électrique.

La propulsion est assurée par pumpjets.

La manutention est assurée par un portique auto-moteur 8 et le déchargement par une rampe 9 à l'arrière.

L'équilibrage du navire est assuré par un système de pompes et de ballasts.

Le navire représenté possède les caractéristiques suivantes:
- Longueur hors tout :65m
- Largeur :11m
- Déplacement pleine charge :1000t
- Tirant d'eau :2,9m
- Nombre de conteneurs :20
- Vitesse maximale :18-20nds.

## Revendications

1. Navire porte-conteneurs autonome du type comprenant une carène, des moyens de propulsion et des moyens de chargement et de déchargement des conteneurs adaptés à des ports dépourvus d'équipement et des moyens de lestage, **caractérisé en ce que**, pour permettre d'assurer le transport de conteneurs des ports importants à des petits ports dépourvus de tels équipements, le navire possède un tirant d'eau inférieur à 4 mètres et comporte des moyens de propulsion (4), assurant à la fois la vitesse de croisière du navire en haute mer et la vitesse et la manoeuvrabilité dans les estuaires et les ports, et des moyens d'équilibrage servant à assurer la stabilité et l'assiette du navire pendant la manutention des conteneurs.

2. Navire porte-conteneurs selon la revendication 1, **caractérisé en ce qu'**il comprend des équipements assurant une énergie commune pour la propulsion et la manutention et des moyens de manutention servant à la fois sur le navire et à terre.

3. Navire porte-conteneurs selon l'une des revendications 1 à 2, **caractérisé en ce que** la carène (1) est de type monocoque.

4. Navire porte-conteneur selon l'une des revendications 1 à 2, **caractérisé en ce que** la carène (5) est de type "beacher".

5. Navire porte-conteneurs selon l'une des revendications 1 à 2, **caractérisé en ce que** la carène est de type catamaran.

6. Navire porte-conteneurs selon l'une des revendications 1 à 2, **caractérisé en ce que** la carène est de type mixte monocoque à l'avant et catamaran à l'arrière.

7. Navire porte-conteneurs selon l'une des revendications 1 à 2, **caractérisé en ce que** la carène est de type à coque à tunnels.

8. Navire porte-conteneurs selon les revendications 1 et 2, **caractérisé en ce qu'**il présente des moyens de fourniture d'énergie par diesel-alternateur.

9. Navire porte-conteneurs selon la revendication 8, **caractérisé en ce que** la propulsion est assurée par diesel, lignes d'arbre et hélices (4) , ou par un gouvernail actif, ou par hydrojet, ou par pumpjet, ou par dispositif connu sous la dénomination "voith", ou par un dispositif connu sous la dénomination "POD azimutaux".

10. Navire porte-conteneurs selon la revendication 9, **caractérisé en ce que** les moyens de propulsion sont actionnés par moteur diesel, ou par moteur électrique, ou par moteur discoîde.

11. Navire porte-conteneurs selon l'une quelconque des revendications 1,2 et 8, **caractérisé en ce que** les moyens de chargement et de déchargement sont constitués par une grue (2) , ou par un portique.

12. Navire porte-conteneurs selon l'une des revendications 1 à 11, **caractérisé en ce que** les moyens d'équilibrage sont constitués par un système asservi de ballastage au moyen de pompes, ou par un système de bouées gonflables, ou par un système de transfert de masses solides.

## Claims

1. Autonomous container ship of the type comprising a hull, means for propulsion and means for loading and unloading of containers adapted for ports which do not have equipment, and means for ballasting, **characterised in that**, in order to make it possible to assure the transport of containers from major ports to small ports which do not have equipment of this type, the ship has a draught of less than 4 metres and comprises means for propulsion (4) which assure both the cruising speed of the ship on the high sea and the speed and manoeuvrability in estuaries and ports, and balancing means which are used to assure the stability and the trim of the ship during transshipment of the containers.

2. Container ship according to claim 1, **characterised in that** it comprises equipment which assures joint common energy for the propulsion and the transshipment and for the handling means which serve at once both on the ship and on land.

3. Container ship according to claim 1 or claim 2, **characterised in that** the hull (1) is of the single-shell type.

4. Container ship according to claim 1 or claim 2, **characterised in that** the hull (5) is of the "beacher" type.

5. Container ship according to claims 1 or 2, **characterised in that** the hull is of the catamaran type.

6. Container ship according to claim 1 or 2, **characterised in that** the hull is of the combined type with a single shell at the front and catamaran at the rear.

7. Container ship according to claim 1 or 2, **characterised in that** the hull is of the tunnel-shell type.

8. Container ship according to claim 1 or 2, **characterised in that** it has means for supplying energy by diesel-alternator.

9. Container ship according to claim 8, **characterised in that** the propulsion is assured by means of diesel, shaft lines and propellers (4), or by an active rudder, or by hydrojet, or by pumpjet, or by a device which is known as "Voith", or by a device which is known as "azimuth POD".

10. Container ship according to claim 9, **characterised in that** the means for propulsion are activated by a diesel engine, or electric motor, or discoid motor.

11. Container ship according to any one of claims 1, 2 and 8, **characterised in that** the means for loading and unloading consist of a crane (2) or a gantry crane.

12. Container ship according to any one of claims 1 to 11, **characterised in that** the balancing means consists of a ballasting system controlled by means of pumps, or a system of inflatable buoys, or a system for transfer of solid masses.

## Patentansprüche

1. Autonomes Containerschiff des Typs mit einem Schiffskörper, Antriebsmitteln und Mitteln zum Aufladen und Abladen der Container, welche an Häfen ohne Ausrüstung angepaßt sind, und mit Ballastübernahmemitteln, **dadurch gekennzeichnet, daß**, um zu ermöglichen, den Transport von Containern von den großen Häfen zu kleinen Häfen ohne derartige Anlagen zu gewährleisten, das Schiff einen Tiefgang besitzt, der geringer als 4 Meter ist, und Antriebsmittel (4) umfaßt, die gleichzeitig die Reisegeschwindigkeit des Schiffs auf hoher See und die Geschwindigkeit und die Manövrierfähigkeit in den Mündungen und den Häfen gewährleisten, und Mittel zur Gleichgewichtseinstellung umfaßt, die zum Gewährleisten der Stabilität und des Trimmens des Schiffs während des Umschlags der Container dienen.

2. Containerschiff nach Anspruch 1, **dadurch gekennzeichnet, daß** es Anlagen, die eine gemeinsame Energie für den Antrieb und den Umschlag gewährleisten, und Umschlagmittel, die gleichzeitig auf dem Schiff und auf dem Land dienen, umfaßt.

3. Containerschiff nach einem der Ansprüche 1 bis 2, **dadurch gekennzeichnet, daß** der Schiffskörper (1) vom Schalenrumpftyp ist.

4. Containerschiff nach einem der Ansprüche 1 bis 2, **dadurch gekennzeichnet, daß** der Schiffskörper (5) vom "Strandanläufer"-Typ ist.

5. Containerschiff nach einem der Ansprüche 1 bis 2, **dadurch gekennzeichnet, daß** der Schiffskörper vom Katamarantyp ist.

6. Containerschiff nach einem der Ansprüche 1 bis 2, **dadurch gekennzeichnet, daß** der Schiffskörper vom Mischtyp ist, nämlich Schalenrumpftyp vorn und Katamarantyp hinten.

7. Containerschiff nach einem der Ansprüche 1 bis 2, **dadurch gekennzeichnet, daß** der Schiffskörper vom Tunnelschiffsrumpftyp ist.

8. Containerschiff nach den Ansprüchen 1 und 2, **dadurch gekennzeichnet, daß** es Mittel zum Liefern von Energie durch einen Diesel-Wechselstromgenerator aufweist.

9. Containerschiff nach Anspruch 8, **dadurch gekennzeichnet, daß** der Antrieb durch einen Diesel, Wellenleitungen und Schiffsschrauben (4) oder durch ein Aktivruder oder durch Wasserstrahlantrieb oder durch eine Pumpendüse oder durch eine Vorrichtung, die unter der Bezeichnung "Voith" bekannt ist, oder durch eine Vorrichtung, die unter der Bezeichnung "POD azimutaux" bekannt ist, gewährleistet wird.

10. Containerschiff nach Anspruch 9, **dadurch gekennzeichnet, daß** die Antriebsmittel durch einen Dieselmotor oder durch einen Elektromotor oder durch einen Scheibenankermotor betätigt werden.

11. Containerschiff nach einem der Ansprüche 1, 2 und 8, **dadurch gekennzeichnet, daß** die Mittel zum Beladen und zum Entladen aus einem Kran (2) oder aus einem Vollportalkran gebildet sind.

12. Containerschiff nach einem der Ansprüche 1 bis 11, **dadurch gekennzeichnet, daß** die Mittel zur Gleichgewichtseinstellung aus einem Regelsystem zum Ballastausgleich mit Hilfe von Pumpen oder aus einem System von aufblasbaren Schwimmern oder aus einem System zum Transport von festen Massen gebildet sind.
